# EUROPÄISCHE PATENTSCHRIFT

(11) **EP 0 796 961 B1**
(45) Veröffentlichungstag und Bekanntmachung des Hinweises auf die Patenterteilung: **12.06.2002**
(21) Anmeldenummer: 97104719.6
(22) Anmeldetag: 19.03.1997
(51) Int. Cl.: E04C 5/06

(54) **Porenbeton-Bauteil mit einer Bewehrungsanordnung**
Foam concrete elements with reinforcing system
Bétoncellulaire avec système d'armatures

(30) Priorität: 21.03.1996 DE 19611200
(43) Veröffentlichungstag der Anmeldung: 24.09.1997
(73) Patentinhaber: Europor MASSIVHAUS GmbH, 61206 Wöllstadt (DE)
(72) Erfinder: Horst, Winkler, 61206 Wöllstadt (DE)
(74) Vertreter: Strasser, Wolfgang, Dipl.-Phys

(56) Entgegenhaltungen:
- WO-A-95/17566
- FR-A- 1 221 815
- GB-A- 2 234 277
- US-A- 4 104 842

## Beschreibung

Die Erfindung betrifft ein Porenbeton-Bauteil der im Oberbegriff von Anspruch 1 genannten Art.

Es ist bekannt (siehe DIN-Norm 4223) Porenbeton-Bauteile, insbesondere Porenbeton-Platten, mit Bewehrungen zu versehen, die die Belastbarkeit erhöhen. Neben der im unteren Drittel der Plattendicke zu positionierenden Hauptbewehrung, die im wesentlichen aus Längsstäben besteht, die die in der Einbaulage auftretenden Zugspannungen aufnehmen, müssen die Platten wegen der Beanspruchung beim Befördern auch in ihrer Druckzone eine ausreichende obere Bewehrung enthalten, die ebenfalls primär von Längsstäben gebildet wird.

Um die an den einzelnen Stäben auftretenden Zugkräfte auf den Porenbeton übertragen zu können, ist eine Verankerung der Stäbe in der Porenbetonmasse erforderlich. Anders als beim Schwerbeton ist es hierfür nicht ausreichend, die Oberfläche der Stäbe mit Riefen oder Wellen zu versehen, die eine form- und kraftschlüssige Verbindung mit dem Beton ermöglichen. Vielmehr müssen beim Porenbeton an den Längsstäben Querstäbe angeschweißt werden, deren Anzahl sich aus der Zugkraft jedes einzelnen Stabes der Hauptbewehrung, dem Durchmesser der Querstäbe und der Druckfestigkeit des Porenbetons ergibt. Dabei müssen Abstände und Durchmesser der Querstäbe so gewählt werden, daß mindestens die Hälfte der zu verankernden Zugkraft auf einer Strecke auf den Beton übertragen wird, die vom Plattenende an gerechnet höchstens gleich der vierfachen Plattenstärke ist.

Dies bedeutet, daß die Abstände der Querstäbe in Längsrichtung gesehen im Bereich der zur Auflage dienenden Plattenenden wesentlich kleiner sein müssen als zur Platte hin, wenn die Bewehrung nicht überdimensioniert sein soll. Eine unmittelbare Folge hiervon ist, daß Porenbeton-Bauteile mit einer exakt dimensionierten Bewehrung nur in ihrer ursprünglichen, im Herstellerwerk vorgegebenen Länge eingebaut werden dürfen, weil ein nachträgliches Verkürzen auf der Baustelle ihre Statik in unzulässiger Weise verschlechtern würde.

Um dieser Problematik zu begegnen, hat man Porenbeton-Bauteile hergestellt, die über ihre gesamte Länge hinweg eine Querstabdichte aufweisen, wie sie eigentlich nur an den Auflageenden erforderlich ist. Dies ermöglicht zwar ein nachträgliches Kürzen auf beliebige Längen, erhöht aber die Material- und Herstellungskosten erheblich. Ein weiteres Problem herkömmlicher Bewehrungsanordnungen besteht darin, daß es durch die Verankerung der Zugstäbe über die Querstäbe im Porenbeton im Bereich der Plattenköpfe häufig zu einer Aufspaltung kommt. Versucht man dem dadurch zu begegnen, daß man in diesen Bereichen zusätzliche, Ober- und Untergurt miteinander verbindende Bügel einsetzt, die eine Rißbildung verhindern sollen, so erhält man wieder ein Porenbeton-Bauteil mit fest vorgegebener Länge, das nachträglich nicht durch in Querrichtung verlaufende Schnitte verkürzt werden darf.

Demgegenüber liegt der Erfindung die Aufgabe zugrunde, eine Bewehrungsanordnung der eingangs genannten Art so weiterzubilden, daß ein nachträgliches Verkürzen der Bauteile ohne Verschlechterung ihrer Statik ohne weiteres möglich ist und sich hierdurch die Herstellungs- und Materialkosten nicht wesentlich erhöhen.

Zur Lösung dieser Aufgabe sieht die Erfindung die im Anspruch 1 zusammengefaßten Merkmale vor.

Durch diese erfindungsgemäßen Maßnahmen wird also ein Porenbetonbauteil mit einer aus Gleichlauf- bzw. Parallelfachwerkträgern mit Oberund Untergurt bestehenden Bewehrungsanordnung geschaffen, die je nach Führung als Streben- und Pfosten- oder Ständerfachwerk ausgebildet ist. Dabei ist sowohl für die Füll- bzw. Verbindungsstäbe als auch für die Längsstäbe die Knicklänge wegen der Betoneinbettung gleich Null. Prinzipiell können Fachwerkgebilde jeglicher Art zur Anwendung kommen, wobei in den Unteransprüchen einige besonders bevorzugte Varianten niedergelegt sind.

Insbesondere ist es auch möglich, die Bewehrungsführung als Raumfachwerk mit Tragwirkung in allen Richtungen auszubilden.

Zwar sind Bewehrungsanordnungen der in den Ansprüchen 1 bis 11 beschriebenen Art als solche beispielsweise aus den Dokumenten WO-A-95 17566, GB-A-2 234 277 und FR-A-1 221 815 bekannt, doch läßt keine dieser Druckschriften erkennen, daß die oben genannten, porenbetonspezifischen Probleme durch die Verwendung solcher Bewehrungsstrukturen gelöst werden können.

Gemeinsam ist allen erfindungsgemäßen Varianten, daß die jeweilige Bewehrungsanordnung in Längsrichtung kontinuierlich fortlaufend ausgebildet ist, d.h. in Plattenmitte keine andere Anordnung oder Verteilung ihrer Elemente aufweist als im Bereich der Auflageenden, ohne daß damit eine wesentliche Überdimensionierung oder gar Verteuerung verbunden wäre. Ein nachträgliches Verkürzen der mit einer solchen Bewehrung versehenen Porenbeton-Bauteile verschlechtert deren Statik nicht nur nicht, sondern führt sogar zu einer Verbesserung. Die an den Plattenköpfen, d.h. den Stirnkanten im Bereich der Auflageenden bisher häufig auftretende Rißbildung wird mit Sicherheit und unabhängig davon ausgeschlossen, ob das Bauteil mit seiner ursprünglichen Länge eingebaut wird oder nachträglich durch einen quer verlaufenden Schnitt verkürzt worden ist.

Ein besonderer Vorteil der erfindungsgemäßen Porenbetonbauteile ist darin zu sehen, daß wegen der kraftübertragenden Verbindung zwischen oberer und unterer bzw. äußerer und innerer Bewehrung bei gleichbleibenden Stahlquerschnitten wesentlich höhere Nutzlasten aufgenommen bzw. zur Erzielung der gleichen Belastbarkeit die Stahlquerschnitte auf ein Drittel des bisher Erforderlichen reduziert werden können.

Letzteres führt unmittelbar zur Lösung eines weiteren Problems, das bisher die Herstellung von bewehrten Porenbeton-Bauteilen erheblich erschwert und verteuert hat. Aus Kostengründen wurde es bisher für unabdingbar gehalten, die Bewehrungselemente aus normalem, d.h. rostanfälligen Baustahlsorten herzustellen, was anders als beim Schwerbeton zusätzliche Rostschutzmaßnahmen erforderlich machte. Zu diesem Zweck wurden die Stahlbewehrungen vor dem Einbringen in die Porenbetonmasse in ein mit Korrosionsschutzmittel gefülltes Bad getaucht, um sie mit einem entsprechenden Überzug zu versehen. Ein derartiges Verfahren ist beispielsweise in der DE-PS 39 05 973 beschrieben. Abgesehen vom Platzbedarf muß ein solches Bad sowohl hinsichtlich seiner Temperatur als auch seiner Zusammensetzung sorgfältig kontrolliert werden. Die beim Eintauchen der eigentlichen Bewehrung ebenfalls mit eintauchenden Halterungen müssen nach jeder Verwendung mehr oder weniger aufwendig gereinigt werden. Die chemische Zusammensetzung vieler herkömmlicher Korrosionsschutzmittel ist in Bezug auf Gesundheitsgefährdung der Bedienungsmannschaft und Umweltschutz zumindest bedenklich und/oder feuergefährlich.

Schon allein diese Gründe würden im Prinzip ausreichen, statt der herkömmlichen Baustähle Bewehrungen aus nichtrostendem Edelstahl zu verwenden, weil damit die gesamten oben beschriebenen, im Herstellerwerk für die Porenbeton-Bauteile durchzuführenden Rostschutzmaßnahmen entfallen können.

Allerdings führt dies bei herkömmlichen Bewehrungsstrukturen zu einer erheblichen Steigerung der Materialkosten, die die durch den Wegfall der nachträglichen Beschichtung erzielten Einsparungen weitestgehend aufzehrt oder sogar eine Erhöhung der Gesamt-Herstellungskosten bewirkt.

Dadurch, daß bei den beschriebenen Bewehrungsführungen die Stahlquerschnitte bei gleicher Belastbarkeit um zwei Drittel reduziert werden können, fallen die höheren Materialkosten von Edelstahl im Vergleich zu herkömmlichem Baustahl aber kaum noch ins Gewicht.

Ein besonderer Vorteil der Verwendung von nichtrostendem Stahl besteht darin, daß die beim Verkürzen von Porenbeton-Bauteilen freigelegten Schnittflächen der Bewehrungselemente nicht nachträglich gegen Rost geschützt werden müssen, was bisher unbedingt erforderlich und nur schwer durchführbar war.

Von Vorteil ist weiterhin, daß die in der Vergangenheit in großem Umfang aufgetretenen Gebäudeschäden, die auf einen mangelnden Korrosionsschutz der in Porenbeton-Bauteilen enthaltenen Bewehrungselemente zurückzuführen sind, nachhaltig vermieden werden.

Besonders hervorzuheben ist weiterhin die wesentlich verbesserte Haftung zwischen den Bewehrungselementen und der Porenbeton-Masse, die auf den unmittelbaren Kontakt zwischen Bewehrung und Porenbeton zurückzuführen ist, der bisher durch den als Trennmittel wirkenden Korrosionsschutz-Überzug verhindert wurde.

Einen erheblichen Vorteil bringt überdies eine Ausgestaltung mit sich, bei der die Verbindungsanordnung an ihren oberen und unteren Scheitelpunkten am jeweiligen Längsstab an dessen nach innen gerichteter Umfangshälfte anliegt und dort kraftschlüssig verbunden ist.

Dadurch ergibt sich einerseits eine bessere Überdeckung der Bewehrungsstäbe durch den Porenbeton und zum anderen ein erheblicher Produktionsvorteil. Läuft nämlich beim Zerschneiden des noch nicht gehärteten Porenbetonblocks in einzelne bewehrte Porenbeton-Bauteile ein Schneidedraht aus der eigentlich gewünschten Ebene aus, so trifft er immer auf eine glatte, in Schneidrichtung durchlaufende Oberfläche eines Bewehrungsstabes, der ihn ohne Reißgefahr führt. Somit sind im ungünstigsten Fall nur zwei der aus einem Block zu schneidenden Bauteile zu verwerfen. Wäre dagegen die Verbindungsstabanordnung seitlich an die Längsstäbe oder gar so angesetzt, daß sie über diese nach außen vorsteht, so würde ein auslaufender Schneiddraht zwangsläufig reißen und der gesamte im Schneidevorgang befindliche Porenbetonblock müßte verworfen werden. Außerdem käme es zu einer erheblichen Stillstandszeit der Schneideanlage und somit unter Umständen des gesamten Produktionsprozesses.

Die Erfindung wird im folgenden anhand von Ausführungsbeispielen unter Bezugnahme auf die Zeichnung beschrieben; in dieser zeigen:
- Fig. 1: eine perspektivische Teilansicht eines als Sturz verwendbaren Porenbeton-Bauteils mit einer in Art eines Fachwerkträgers ausgebildeten Bewehrungseinheit,
- Fig. 2: eine perspektivische Teilansicht eines ebenfalls als Sturz verwendbaren Porenbeton-Bauteils, das wegen seiner größeren Breite zwei zueinander parallele Bewehrungseinheiten aufweist, die den gleichen Aufbau wie die Bewehrungseinheit aus Fig. 1 besitzen,
- Fig. 3: eine perspektivische Teilansicht eines als Wand-, Dach- oder Deckenplatte verwendbaren Porenbeton-Bauteils, bei dem vier der in Fig. 1 gezeigten Bewehrungseinheiten zueinander parallel angeordnet sind,
- Fig. 4a bis 4c: Draufsicht, Seitenansicht und Stirnansicht eines dem Porenbeton-Bauteil aus Fig. 3 ähnlichen Porenbeton-Bauteils,
- Fig. 5: eine perspektivische Teilansicht eines als Dach- oder Deckenplatte verwendbaren Porenbeton-Bauteils, bei dem drei zueinander parallele Bewehrungseinheiten vorgesehen sind, von denen jede zwei zueinander gegenläufige Verbindungsstäbe umfaßt,
- Fig. 6a bis 6c: Draufsicht, Seitenansicht und Stirnansicht des Porenbeton-Bauteils aus Fig. 5,
- Fig. 7: eine perspektivische Teilansicht eines als Dach- oder Deckenplatte verwendbaren Porenbeton-Bauteils, bei dem drei zueinander parallele Bewehrungseinheiten vorgesehen sind, von denen jede zwei miteinander gleichlaufende Verbindungsstäbe umfaßt,
- Fig 8a bis 8c: Draufsicht, Seitenansicht und Stirnansicht des Porenbeton-Bauteils aus Fig. 7,
- Fig. 9: eine perspektivische Teilansicht eines Porenbeton-Bauteils, bei dem zur Erzielung einer großen Spannweite in zwei zueinander senkrechten Richtungen in jeder dieser Richtungen mehrere zueinander parallele Bewehrungseinheiten vorgesehen sind, die sich gegenseitig durchdringen,
- Fig. 10a bis 10 c: Draufsicht, Seitenansicht und Stirnansicht eines dem Porenbeton-Bauteil aus Fig. 9 ähnlichen Porenbeton-Bauteils und
- Fig. 11a bis 11c: Draufsicht, Seitenansicht und Stirnansicht eines als Innenwandplatte verwendbaren Porenbeton-Bauteils.

Die Bewehrungsanordnung des in Fig. 1 gezeigten Porenbeton-Bauteils 1, das als Sturz verwendet werden kann, umfaßt eine einzige in Art eines Fachwerkträgers ausgebildete Bewehrungseinheit 3, die aus einem oberen Längsstab 5, einem unteren Längsstab 6 und einem sich zickzack-förmig zwischen diesen beiden Längsstäben 5, 6 hin und her erstreckenden Verbindungsstab 8 besteht, der im Bereich seiner oberen und unteren Scheitel 9, 9' beispielsweise durch Schweißen kraftschlüssig mit dem betreffenden Längsstab 5 bzw. 6 verbunden ist.

Wie bei den herkömmlichen Porenbeton-Bauteilen dient der obere Längsstab 9 in Verbindung mit der ihn umgebenden Porenbeton-Masse zur Aufnahme der Druckbelastung, während der untere Längsstab 6 auf Zug beansprucht werden kann.

Anders als bisher üblich, erfolgt aber die Verankerung der beiden Längsstäbe 5, 6 in dem sie umgebenden Porenbeton nicht durch in Einbaulage horizontal liegende und mit ihnen fest verschweißte Querstäbe, deren gegenseitige Abstände in Längsrichtung zu den jeweiligen Enden hin kürzer werden, sondern durch den zickzack-förmig verlaufenden Verbindungsstab 8, der zusammen mit den beiden Längsstäben 5, 6 eine Fachwerkträger-Struktur bildet. Auf diese Weise können bei gleicher Bauelement-Dicke größere Stützweiten erzielt werden. Alternativ ist es möglich, zur Erzielung einer gleich großen Belastbarkeit kleinere Stahlquerschnitte zu verwenden. Dies erlaubt es, statt des bisher üblichen Baustahls, der durch zusätzliche Maßnahmen gegen Rost geschützt werden mußte, nichtrostende Stahlsorten zu verwenden, ohne daß dadurch die Materialkosten in nicht akzeptabler Weise ansteigen.

Aufgrund der Tatsache, daß sich die Geometrie der erfindungsgemäßen Bewehrungsanordnungen zu den Enden des jeweiligen Bauteils hin nicht ändert, können diese Bauteile aus Porenbeton mit sehr großen Längen vorgefertigt und auf der Baustelle nach Bedarf auf kürzere Längen abgeschnitten werden, wodurch sich im Gegensatz zum Stand der Technik ihre Statik verbessert.

Dies gilt sowohl bei Verwendung von herkömmlichen als auch von nichtrostenden Stahlsorten. Im ersteren Fall muß nach dem Ablängen für einen ausreichenden Rostschutz der an den Schnittflächen zu Tage tretenden Bewehrungselemente gesorgt werden. Im zweiten Fall kann auf diese zusätzlichen Maßnahmen verzichtet werden.

Die eben anhand des Ausführungsbeispiels aus Fig. 1 erläuterten Vorteile gelten in entsprechender Weise auch für die in den Fig. 2 bis 11 gezeigten Porenbeton-Bauteile, so daß auf ihre Wiederholung verzichtet werden kann.

Das als Sturz verwendbare Porenbeton-Bauteil 10 aus Fig. 2 besitzt eine größere Breite als das Bauteil 1 aus Fig. 1, so daß seine Bewehrungsanordnung zwei zueinander parallel angeordnete Bewehrungseinheiten 3 umfaßt, von denen jede die gleiche Struktur besitzt, wie die Bewehrungseinheit 3 aus Fig. 1.

Wie man der Fig. 2 weiterhin entnimmt, sind die beiden Bewehrungseinheiten 3 durch in etwa senkrecht zu den Längsstäben 5, 6 verlaufende obere und untere Querstäbe 12 miteinander verbunden. Anders als beim Stand der Technik kommt diesen Querstäben 12 aber keinerlei statische Bedeutung zu. Sie dienen lediglich dazu, bei der Herstellung des betreffenden Porenbeton-Bauteils 10 die beiden Bewehrungseinheiten 3 relativ zueinander zu fixieren, wenn die Bewehrungsanordnung in eine Gießform eingehängt wird und die eingefüllte Porenbetonmasse aufgrund des bekannten Treibvorgangs steigt und dadurch die Bewehrungsanordnunq nach und nach vollständig umschließt.

Somit können die Querstäbe 12 aus wesentlich kostengünstigerem Material bestehen, als die die eigentliche Bewehrung bildenden Längs- und Verbindungsstäbe. Beispielsweise können als Querstäbe 12 Kunststoff-Faserstäbe verwendet werden, deren Festigkeit lediglich ausreicht, die bei der Vorbereitung und Durchführung des Gießvorganges auftretenden Belastungen aufzunehmen, die wesentlich geringer sind, als die Lasten, die von den bisher üblichen, zur Verankerung der Längsstäbe dienenden Querstäben im eingebauten Zustand des Porenbeton-Bauteils aufgenommen werden müssen.

Fig. 3 zeigt ein Porenbeton-Bauteil 14, das durch Variation seiner äußeren Form bei gleichbleibender Bewehrungsanordnung an eine Verwendung als Wandplatte, Deckenplatte oder Dachplatte angepaßt werden kann.

Wesentlich ist, daß aufgrund der größeren Breite hier vier fachwerkträgerartige Bewehrungseinheiten zueinander parallel angeordnet sind, von denen jede den gleichen Aufbau besitzt, wie die in den Fig. 1 und 2 gezeigten Bewehrungseinheiten. Auch hier sind wieder Querstäbe 12 vorgesehen, die dem gleichen Zweck dienen, wie dies unter Bezugnahme auf Fig. 2 erläutert wurde und die somit ebenfalls aus einem Material hergestellt sein können, das weit weniger belastbar ist, als das Material der Längsund Verbindungsstäbe.

Fig. 4a bis 4c zeigen in Draufsicht, Seitenansicht und Stirnansicht ein dem Porenbeton-Bauteil 14 aus Fig. 3 entsprechendes Porenbeton-Bauteil 14', das durch die in der einen Seitenfläche vorgesehene Nut 15 und die in der gegenüberliegenden Seitenfläche ausgebildete, hierzu passende Feder 16 für eine Verwendung als Wandplatte ausgebildet ist. Die eben erwähnten Seitenflächen könnten aber bei gleichbleibender Bewehrungsanordnung auch so ausgebildet sein, wie dies im folgenden beispielsweise für das Porenbeton-Bauteil 18 in den Fig. 5 und 6 wiedergegeben ist, und damit an eine Verwendung als Dachbzw. Deckenplatte angepaßt sein.

Die Bewehrungsanordnung des in den Fig. 5 und 6a bis 6c gezeigten Porenbeton-Bauteils besteht aus drei zueinander parallelen fachwerkträgerartigen Bewehrungseinheiten 3', von denen jede einen oberen Längsstab 5' und zwei untere Längsstäbe 6',6' umfaßt, von denen jeder mit Hilfe eines Verbindungsstabes 8', 8' mit dem oberen Längsstab 5' verbunden ist. Die beiden Verbindungsstäbe 8', 8' einer jeden Bewehrungseinheit 3' verlaufen ebenso wie die Verbindungsstäbe 8 in den vorausgehenden Ausführungsbeispielen zickzack-förmig zwischen dem oberen und dem jeweils zugehörigen unteren Längsstab hin und her und sind an ihren Scheiteln 9, 9' mit dem jeweiligen Längsstab kraftschlüssig, beispielsweise durch Schweißen verbunden.

Die beiden Verbindungsstäbe 8', 8' einer Bewehrungseinheit 3' sind dabei in Längsrichtung so gegeneinander versetzt angeordnet, daß in einer zur Stirnfläche 20 parallelen Ebene, die durch den oberen Scheitel 9 des einen der beiden Verbindungsstäbe 8, 8' verläuft, ein unterer Scheitel 9' des jeweils anderen Verbindungsstabes 8', 8' liegt, und umgekehrt.

Auch hier sind die einzelnen Bewehrungseinheiten 3' durch Querstäbe 12 miteinander verbunden, die aber hinsichtlich der Statik des eingebauten Porenbeton-Bauteils 18 ohne Funktion bleiben können.

Insbesondere der Draufsicht der Fig. 6a des in den Fig. 5 und 6a bis 6c gezeigten Porenbeton-Bauelementes 18 ist die gegenläufige Anordnung der Verbindungsstäbe 8', 8' einer jeden Bewehrungseinheit 3' deutlich zu entnehmen, wobei sich diese Anordnung in Fig. 6a dadurch ausdrückt, daß in Richtung der Querstäbe 12 gesehen jedem oberen Scheitel 9 des einen Verbindungsstabes 8' ein unterer Scheitel 9' des anderen Verbindungsstabes 8' gegenüberliegt und umgekehrt.

Auch hier sind in der einen Stirnfläche eine Nut 15 und in der gegenüberliegenden Stirnfläche eine Feder 16 ausgebildet, wobei letztere in einen sich über die gesamte Länge des Porenbeton-Bautelementes 18 erstreckenden Falz 21 übergeht.

Die Fig. 7 und 8a bis 8c zeigen ein Porenbeton-Bauteil 24, dessen Bewehrungsanordnunq wieder drei zueinander parallele fachwerkträgerartig ausgebildete Bewehrungseinheiten 3'' umfaßt. Jede dieser Bewehrungseinheiten 3'' besteht aus einem oberen Längsstab 5'' und zwei unteren Längsstäben 6'', 6'', die mit dem oberen Längsstab 5'' über zwei zickzack-förmig hin und her verlaufende Verbindungsstäbe 8'', 8'' verbunden sind. Dabei sind die Verbindungsstäbe 8'', 8'' so angeordnet, daß ihre oberen Scheitel 9, an denen sie mit dem oberen Längsstab 5'' fest verbunden sind, zusammenfallen und ihre unteren Scheitel 9', an denen sie mit den unteren Längsstäben 6'', 6'' fest verbunden sind, in der gleichen, zur Stirnfläche 25 parallelen Ebene liegen. Ebenso wie bei allen vorausgehenden Ausführungsbeispielen, die mehrere fachwerkträgerartige Bewehrungseinheiten 3 bzw. 3' umfassen, sind die Bewehrungseinheiten 3'', 3'', 3'' in der Weise zueinander ausgerichtet, daß die oberen Scheitel 9 und die unteren Scheitel 9' jeweils in einer zu den Stirnflächen parallelen Ebene liegen, die Bewehrungseinheiten zueinander also gleichlaufend angeordnet sind. Dies ist aber nicht zwingend erforderlich. Vielmehr können die einzelnen Bewehrungseinheiten 3, 3', 3'' in Längsrichtung beliebig gegeneinander versetzt angeordnet sein. Ihre Abstände quer zur Längsrichtung sind bei den wiedergegebenen Ausführungsbeispielen gleich, können aber je nach Bedarf insbesondere dann unterschiedlich groß gewählt werden, wenn mehr als drei Bewehrungseinheiten 3, 3', 3'' die Bewehrungsanordnung eines Porenbeton-Bauteils bilden.

Während alle bisher gezeigten Ausführungsformen eine Längsrichtung aufwiesen, in der sie aufgrund ihrer Bewehrungsanordnung eine große Spannweite überbrücken können, und eine hierzu senkrechte Querrichtung, in der nur eine vergleichsweise geringe Breite möglich ist, ist die in den Fig. 9 und 10a bis 10c gezeigte Ausführungsform geeignet, als Raumfachwerk in zwei zueinander senkrechten Richtungen große Spannweiten zu überbrücken.

Zu diesem Zweck weist die Bewehrungsanordnung des dort gezeigten Porenbeton-Bauteils 28 in jeder dieser beiden Richtungen eine Vielzahl von fachwerkträgerartig ausgebildeten Bewehrungseinheiten 3 auf, die in gleicher Weise aufgebaut sind, wie dies unter Bezugnahme auf die Fig. 1 bis 4a beschrieben wurde. Das bedeutet, daß jede dieser Bewehrungseinheiten, von denen in Fig. 9 in der bisherigen "Länqsrichtung" fünf und in der bisherigen "Querrichtung" drei wiedergegeben sind, jeweils einen oberen Längsstab 5 und einen unteren Längsstab 6 auf, die durch einen zickzack-förmig zwischen ihnen hin und her verlaufenden Verbindungsstab 8 fachwerkartig miteinander verbunden sind. Der Ausdruck "Längsstab" ist dabei so zu verstehen, daß sich der betreffende Stab in Längsrichtung der betreffenden Bewehrungseinheit 3 erstreckt.

Mit anderen Worten: Die Bewehrungsanordnung umfaßt zwei Gruppen von Bewehrungseinheiten 3, die jeweils zueinander senkrecht verlaufen und einander durchdringen. Die Verbindungsstäbe 12 können hier entfallen, weil die oberen und unteren Längsstäbe 5 bzw. 6 an ihren Überkreuzungspunkten fest miteinander verbunden werden können und somit die hier gezeigte Bewehrungsanordnung auch bereits vor ihrer Einbettung in die Porenbetonmasse in dem Sinn stabil ist, daß sich ihre Bewehrungseinheiten 3 nicht gegeneinander verschieben können.

In der Draufsicht der Fig. 10a sind nur die oberen "Längsstäbe" 5 sichtbar, weil die zugehörigen Verbindungsstäbe 8 und unteren "Längsstäbe" 6 deckungsgleich unter ihnen liegen.

Die Fig. 11a bis 11c zeigen ein als Innenwand-Plattenelement geeignetes Porenbeton-Bauteil 30, dessen Bewehrungsanordnung nur eine einzige, in Art eines Fachwerkträgers ausgebildete Bewehrungseinheit 3''' umfaßt, bei der ähnlich wie bei den Bewehrungseinheiten 3 ein oberer Längsstab 5 mit einem unteren Längsstab 6 durch einen zickzack-förmig zwischen ihnen hin und her verlaufenden Verbindungsstab 8 verbunden ist, der an seinen oberen und unteren Scheiteln 9 bzw. 9' kraftschlüssig, insbesondere durch Schweißen mit dem zugehörigen Längsstab 5 bzw. 6 verbunden ist.

Ein Unterschied dieser Bewehrungseinheit 3''' zu allen vorausgehend gezeigten Bewehrungseinheiten besteht darin, daß der Verbindungsstab 8 an seinen Scheiteln nicht um etwa 90° sondern einen spitzeren Winkel abgeknickt ist. Außerdem verläuft höhenmäßig in etwa in der Mitte zwischen oberem und unterem Längsstab 5 bzw. 6 ein mittlerer Längsstab 7.

Bei allen bisher erläuterten Ausführungsbeispielen sind obere und untere Längsstäbe jeweils durch einen durchgehenden, an den oberen und unteren Scheiteln 9 bzw. 9' abgeknickten Verbindungsstab 8 bzw. 8' bzw. 8'' miteinander verbunden. Statt eines einzigen solchen Verbindungsstabes kann auch eine Vielzahl von kurzen Einzelstäben verwendet werden, die entsprechend den geraden Abschnitten der gezeigten Verbindungsstäbe 8, 8', 8'' verlaufen, an den Scheiteln 9, 9' aber enden und dort mit dem jeweiligen Längsstab kraftschlüssig verbunden sind.

## Patentansprüche

1. Porenbeton-Bauteil (10; 14; 18; 24; 28; 30) mit einer Bewehrungsanordnung, die wenigstens einen in Einbaulage oberen Längsstab (5; 5', 5'; 5'', 5'') und wenigstens einen in Einbaulage unteren Längsstab (6; 6', 6'; 6'', 6'') aufweist, wobei sich diese Längsstäbe im wesentlichen über die gesamte Länge des Porenbeton-Bauteils (10; 14; 18; 24; 28; 30) erstrecken, **dadurch gekennzeichnet, daß** die Bewehrungsanordnung wenigstens eine in Art eines Fachwerkträgers ausgebildete Bewehrungseinheit (3; 3'; 3''; 3''') umfaßt, deren obere (5; 5', 5'; 5'', 5'') und untere (6; 6', 6'; 6'', 6'') Längsstäbe durch wenigstens eine Verbindungsstabanordnung (8; 8', 8'; 8'', 8'') miteinander verbunden sind, die im wesentlichen über die gesamte Länge des Porenbeton-Bauteils (10; 14; 18; 24; 28; 30) hinweg zickzack-förmig zwischen einem oberen und einem unteren Längsstab hin und her verläuft und im Bereich ihrer oberen und unteren Scheitelpunkte (9, 9') mit dem jeweiligen Längsstab kraftschlüssig verbunden ist.

2. Porenbeton-Bauteil nach Anspruch 1, **dadurch gekennzeichnet, daß** seine Bewehrungsanordnung mehrere quer zur Längsrichtung voneinander im Abstand angeordnete, zueinander parallele, fachwerkträgerartige Bewehrungseinheiten (3; 3'; 3'') umfaßt.

3. Porenbeton-Bauteil nach Anspruch 2, **dadurch gekennzeichnet, daß** die mehreren fachwerkträgerartigen Bewehrungseinheiten (3; 3'; 3'') durch quer zur Längsrichtung verlaufende Verbindungselemente (12) fest miteinander verbunden sind.

4. Porenbeton-Bauteil nach Anspruch 2, **dadurch gekennzeichnet, daß** die Bewehrungsanordnung zwei Gruppen von fachwerkträgerartigen Bewehrungseinheiten (3) umfaßt, wobei die jeweils zur gleichen Gruppe gehörenden Bewehrungseinheiten im Abstand voneinander und zueinander parallel angeordnet sind und die Bewehrungseinheiten der anderen Gruppe in etwa im rechten Winkel durchdringen.

5. Porenbeton-Bauteil nach einem der Ansprüche 1 bis 4, **dadurch gekennzeichnet, daß** seine fachwerkträgerartige Bewehrungseinheit (3; 3''') einen oberen (5) und einen unteren (6) Längsstab umfaßt, wobei die Längsstäbe (5, 6) in Einbaulage des Porenbeton-Bauteils (1; 10; 14; 28; 30) in der gleichen vertikalen Ebene liegen, in der auch die Verbindungsstabanordnung (8) verläuft.

6. Porenbeton-Bauteil nach einem der Ansprüche 1 bis 4, **dadurch gekennzeichnet, daß** seine fachwerkträgerartige Bewehrungseinheit (3'; 3'') einen oberen (5'; 5'') und zwei untere (6', 6'; 6'', 6'') Längsstäbe umfaßt, die zueinander so angeordnet sind, daß in der Einbaulage des Porenbeton-Bauteils (18; 24) die durch den oberen Längsstab (5'; 5'') verlaufende Vertikalebene in der Mitte zwischen den beiden jeweils durch einen der beiden unteren Längsstäbe (6', 6'; 6'', 6'') verlaufenden Vertikalebenen liegt, und der obere Längsstab (5'; 5'') mit jedem der unteren Längsstäbe (6', 6'; 6'', 6'') durch eine eigene Verbindungsstabanordnung (8', 8'; 8'', 8'') verbunden ist.

7. Porenbeton-Bauteil nach Anspruch 6, **dadurch gekennzeichnet, daß** die beiden Verbindungsstabanordnungen (8'', 8'') einer fachwerkträgerartigen Bewehrungseinheit (3'') in der Weise gleichlaufend angeordnet sind, daß ihre oberen Scheitel (9) mit dem oberen Längsstab (5'') in unmittelbarer Nachbarschaft zueinander verbunden sind.

8. Porenbeton-Bauteil nach Anspruch 6, **dadurch gekennzeichnet, daß** die beiden Verbindungsstabanordnungen (8', 8') einer fachwerkträgerartigen Bewehrungseinheit (3') in der Weise gegenläufig angeordnet sind, daß die oberen Scheitel (9) der einen Verbindungsstabanordnung (8') mit dem oberen Längsstab (5') in der Mitte zwischen den Stellen verbunden sind, an denen die oberen Scheitel (9) der anderen Verbindungsstabanordnung (8') mit diesem oberen Längsstab (5') verbunden sind.

9. Porenbeton-Bauteil nach einem der Ansprüche 1 bis 8, **dadurch gekennzeichnet, daß** die Verbindungsstabanordnung (8; 8'; 8'') aus einem einzigen mehrfach zickzack-förmig abgebogenen Verbindungsstab besteht.

10. Porenbeton-Bauteil nach einem der vorhergehenden Ansprüche, **dadurch gekennzeichnet, daß** aufeinanderfolgende Abschnitte der zickzack-förmigen Verbindungsstabanordnung (8; 8'; 8'') miteinander jeweils in etwa einen rechten Winkel einschließen.

11. Porenbeton-Bauteil nach einem der vorhergehenden Ansprüche, **dadurch gekennzeichnet, daß** die Bewehrungsstäbe (5, 6, 8; 5', 6', 8'; 5'', 6'', 8'') aus Stahl bestehen und durch Verschweißen miteinander verbunden sind.

12. Porenbeton-Bauteil nach einem der vorhergehenden Ansprüche, **dadurch gekennzeichnet, daß** die Bewehrungsstäbe (5, 6, 8; 5', 6', 8'; 5'', 6'', 8'') aus korrosionsfestem Material bestehen.

13. Porenbeton-Bauteil nach Anspruch 11 oder 12, **dadurch gekennzeichnet, daß** die Bewehrungsstäbe (5, 6, 8; 5', 6', 8'; 5'', 6'', 8'') aus Edelstahl bestehen.

14. Porenbeton-Bauteil nach einem der Ansprüche 3 bis 13, **dadurch gekennzeichnet, daß** die Querverbindungselemente (12) Stäbe aus einem Material sind, das eine geringere Belastbarkeit als die Bewehrungsstäbe (5, 6, 8; 5', 6', 8'; 5'', 6'', 8'') aufweist.

15. Porenbeton-Bauteil nach einem der vorhergehenden Ansprüche, **dadurch gekennzeichnet, daß** die Verbindungsstabanordnung (8; 8', 8'; 8'', 8'') an ihren oberen und unteren Scheitelpunkten am jeweiligen Längsstab an dessen nach innen gerichteter Umfangshälfte anliegt und dort kraftschlüssig befestigt ist.

## Claims

1. A cellular concrete component (10; 14; 18; 24; 28; 30) with a reinforcing arrangement which has at least one longitudinal bar (5; 5', 5'; 5", 5") which is an upper bar in the installation position and at least one longitudinal bar (6; 6', 6'; 6", 6") which is a lower bar in the installation position, wherein said longitudinal bars extend substantially over the entire length of the cellular concrete component (10; 14; 18; 24; 28; 30), **characterised in that** the reinforcing arrangement includes at least one reinforcing unit (3; 3'; 3"; 3"') which is formed in the manner of a lattice girder and whose upper (5; 5', 5'; 5", 5") and lower (6; 6', 6'; 6", 6") longitudinal bars are connected together by at least one connecting arrangement (8; 8', 8'; 8", 8") which extends substantially over the entire length of the cellular concrete component (10; 14; 18; 24; 28; 30) to and fro in a zig-zag configuration between an upper and a lower longitudinal bar and in the region of its upper and lower apex points (9, 9') is force-lockingly connected to the respective longitudinal bar.

2. A cellular concrete component according to claim 1 **characterised in that** its reinforcing arrangement includes a plurality of mutually parallel, lattice girder-like reinforcing units (3; 3'; 3") which are arranged at a spacing from each other transversely with respect to the longitudinal direction.

3. A cellular concrete component according to claim 2 **characterised in that** the plurality of lattice girder-like reinforcing units (3; 3'; 3") are fixedly connected together by connecting elements (12) extending transversely with respect to the longitudinal direction.

4. A cellular concrete component according to claim 2 **characterised in that** the reinforcing arrangement includes two groups of lattice girder-like reinforcing units (3), wherein the reinforcing units which respectively belong to the same group are arranged in mutually spaced and mutually parallel relationship and pass through the reinforcing units of the other group approximately at a right angle.

5. A cellular concrete component according to one of claims 1 to 4 **characterised in that** its lattice girder-like reinforcing unit (3; 3"') includes an upper (5) and a lower (6) longitudinal bar, wherein the longitudinal bars (5, 6) in the installation position of the cellular concrete component (1; 10; 14; 28; 30) are in the same vertical plane in which the connecting bar arrangement (8) also extends.

6. A cellular concrete component according to one of claims 1 to 4 **characterised in that** its lattice girder-like reinforcing unit (3'; 3") includes an upper (5'; 5") and two lower (6', 6'; 6", 6") longitudinal bars which are arranged relative to each other in such a way that in the installation position of the cellular concrete component (18; 24) the vertical plane extending through the upper longitudinal bar (5'; 5") is in the centre between the two vertical planes respectively extending through one of the two lower longitudinal bars (6', 6'; 6", 6") and the upper longitudinal bar (5'; 5") is connected to each of the lower longitudinal bars (6', 6; 6", 6") by its own connecting bar arrangement (8', 8'; 8", 8").

7. A cellular concrete component according to claim 6 **characterised in that** the two connecting bar arrangements (8", 8") of a lattice girder-like reinforcing unit (3") are arranged in identically directed relationship in such a way that their upper apexes (9) are connected to the upper longitudinal bar (5") in immediate proximity with each other.

8. A cellular concrete component according to claim 6 **characterised in that** the two connecting bar arrangements (8", 8") of a lattice girder-like reinforcing unit (3") are arranged in oppositely directed relationship in such a way that the upper apexes (9) of the one connecting bar arrangement (8') are connected to the upper longitudinal bar (5') in the centre between the locations at which the upper apexes (9) of the other connecting bar arrangement (8') are connected to said upper longitudinal bar (5').

9. A cellular concrete component according to one of claims 1 to 8 **characterised in that** the connecting bar arrangement (8; 8'; 8") comprises a single connecting bar which is bent multiply in a zig-zag shape.

10. A cellular concrete component according to one of the preceding claims **characterised in that** successive portions of the zig-zag-shaped connecting bar arrangement (8; 8'; 8") respectively include with each other approximately a right angle.

11. A cellular concrete component according to one of the preceding claims **characterised in that** the reinforcing bars (5, 6, 8; 5', 6', 8'; 5", 6", 8") comprise steel and are connected together by welding.

12. A cellular concrete component according to one of the preceding claims **characterised in that** the reinforcing bars (5, 6, 8; 5', 6', 8'; 5", 6", 8") comprise corrosion-resistant material.

13. A cellular concrete component according to claim 11 or claim 12 **characterised in that** the reinforcing bars (5, 6, 8; 5', 6', 8'; 5", 6", 8") comprise high-quality steel.

14. A cellular concrete component according to one of claims 3 to 13 **characterised in that** the transverse connecting elements (12) are bars of a material which has a lower load-bearing capability than the reinforcing bars (5, 6, 8; 5', 6', 8'; 5", 6", 8").

15. A cellular concrete component according to one of the preceding claims **characterised in that** the connecting bar arrangement (8; 8', 8'; 8", 8") bears at its upper and lower apex points against the respective longitudinal bar at the inwardly directed peripheral half thereof and is force-lockingly fixed there.

## Revendications

1. Elément de béton poreux (10 ; 14; 18; 24; 28; 30) comportant un arrangement d'armature qui comprend au moins une barre longitudinale supérieure (5; 5', 5'; 5", 5") en position de montage et au moins une barre longitudinale inférieure (6; 6', 6'; 6", 6") en position de montage, ces barres longitudinales s'étendant sensiblement sur la totalité de la longueur de l'élément de béton poreux (10; 14; 18; 24; 28; 30), **caractérisé en ce que** l'arrangement d'armature comprend au moins une unité d'armature (3; 3'; 3" ;3"'), réalisée sous la forme d'une poutrelle en treillis dont les barres longitudinales supérieure (5; 5', 5'; 5", 5") et inférieure (6; 6', 6' ; 6", 6") sont reliées l'une à l'autre par au moins un arrangement de barres de liaison (8 ; 8', 8'; 8", 8"), qui s'étend sensiblement sur la totalité de la longueur de l'élément de béton poreux (10; 14; 18; 24; 28; 30) en formant des zigzags entre la barre longitudinale supérieure et la barre longitudinale inférieure et qui est relié solidement au niveau de ses sommets supérieur et inférieur (9, 9') avec la barre longitudinale respective.

2. Elément de béton poreux selon la revendication 1, **caractérisé en ce que** son arrangement d'armature comprend plusieurs unités d'armature (3 ; 3'; 3") en forme de poutrelle en treillis disposées parallèlement l'une à l'autre et en écartement l'une de l'autre transversalement à la direction longitudinale.

3. Elément de béton poreux selon la revendication 2, **caractérisé en ce que** la pluralité d'unités d'armature (3; 3' ; 3") en forme de poutrelle en treillis sont reliées fixement les unes aux autres par des éléments de liaison (12) qui s'étendent transversalement à la direction longitudinale.

4. Elément de béton poreux selon la revendication 2, **caractérisé en ce que** l'arrangement d'armature comprend deux groupes d'unités d'armature (3) en forme de poutrelle en treillis, les unités d'armature appartenant respectivement au même groupe s'étendant en écartement les unes des autres et parallèlement les unes aux autres et traversent sensiblement à angle droit les unités d'armature de l'autre groupe.

5. Elément de béton poreux selon l'une des revendications 1 à 4, **caractérisé en ce que** son unité d'armature (3; 3"') en forme de poutrelle en treillis comprend une barre longitudinale supérieure (5) et une barre longitudinale inférieure (6), les barres longitudinales (5, 6) s'étendant en position de montage de l'élément de béton poreux (1; 10; 14 ; 28; 30) dans le même plan vertical, dans lequel s'étend également l'arrangement de barres de liaison (8).

6. Elément de béton poreux selon l'une des revendications 1 à 4, **caractérisé en ce que** son unité d'armature (3' ; 3") en forme de poutrelle en treillis comprend une barre longitudinale supérieure (5' ; 5") et deux barres longitudinales inférieures (6', 6'; 6", 6"), qui sont disposées les unes par rapport aux autres de telle façon que dans la position de montage de l'élément de béton poreux (18; 24) le plan vertical passant à travers la barre longitudinale supérieure (5' ; 5") est situé à mi-chemin entre les deux plans verticaux s'étendant à travers respectivement une des deux barres longitudinales inférieures (6', 6'; 6", 6"), et la barre longitudinale supérieure (5'; 5") est reliée à chacune des barres longitudinales inférieures (6', 6'; 6", 6'') par un arrangement de barres de liaison propre (8', 8'; 8'', 8").

7. Elément de béton poreux selon la revendication 6, **caractérisé en ce que** les deux arrangements de barres de liaison (8", 8") d'une unité d'armature (3") en forme de poutrelle en treillis sont disposés dans la même direction de sorte que leurs sommets supérieurs (9) sont reliés avec la barre longitudinale supérieure (5") qui est directement adjacente ou voisine.

8. Elément de béton poreux selon la revendication 6, **caractérisé en ce que** les deux arrangements de barres de liaison (8', 8') d'une unité d'armature (3') en forme de poutrelle en treillis sont disposés en direction opposée de telle sorte que les sommets supérieurs (9) d'un des arrangements de barres de liaison (8') sont reliés avec la barre longitudinale supérieure (5') au milieu entre les points au niveau desquels les sommets supérieurs (9) de l'autre arrangement de barres de liaison (8') sont reliés avec ces barres longitudinales supérieures (5').

9. Elément de béton poreux selon l'une des revendications 1 à 8, **caractérisé en ce que** l'arrangement de barres de liaison (8; 8'; 8") est réalisé à partir d'une seule barre de liaison coudée de manière à former plusieurs zigzags.

10. Elément de béton poreux selon l'une des revendications précédentes, **caractérisé en ce que** des sections consécutives de l'arrangement de barres de liaison (8; 8'; 8") en forme de zigzags se raccorde les une aux autres en formant sensiblement un angle droit.

11. Elément de béton poreux selon l'une des revendications précédentes, **caractérisé en ce que** les barres d'armature (5, 6, 8; 5', 6', 8'; 5", 6", 8") sont réalisés en acier et sont reliés ensemble par soudage.

12. Elément de béton poreux selon l'une des revendications précédentes, **caractérisé en ce que** les barres d'armature (5, 6, 8; 5', 6', 8'; 5", 6", 8") sont réalisées en matériau résistant à la corrosion.

13. Elément de béton poreux selon la revendication 11 ou 12, **caractérisé en ce que** les barres d'armature (5, 6, 8; 5', 6', 8'; 5", 6", 8") sont réalisées en acier spécial.

14. Elément de béton poreux selon l'une des revendications 3 à 13, **caractérisé en ce que** les éléments de liaison transversale (12) sont des barres formées dans un matériau qui présente une plus faible capacité de charge que les barres d'armature (5, 6, 8 ; 5', 6', 8'; 5", 6", 8").

15. Elément de béton poreux selon l'une des revendications précédentes, **caractérisé en ce que** l'arrangement de barres de liaison (8; 8', 8' ; 8", 8") au niveau des ses sommets supérieurs et inférieurs repose contre la barre longitudinale respective au niveau de sa moitié de périphérie orientée vers l'intérieur et est solidement fixé à cet endroit.
